# EUROPÄISCHE PATENTSCHRIFT

(11) **EP 0 968 338 B1**
(45) Veröffentlichungstag und Bekanntmachung des Hinweises auf die Patenterteilung: **31.10.2001**
(21) Anmeldenummer: 98917004.8
(22) Anmeldetag: 18.03.1998
(51) Int. Cl.: E04B 1/66, E01D 19/08

(54) **VORRICHTUNG ZUR ABDICHTUNG VON MIT EINEM BITUMENANSTRICH VERSEHENEN BETONSOHLEN**
DEVICE FOR SEALING OFF CONCRETE BASES PROVIDED WITH A LAYER OF BITUMEN
DISPOSITIF SERVANT A ETANCHEIFIER DES SOLS EN BETON PRESENTANT UNE COUCHE DE BITUME

(30) Priorität: 19.03.1997 DE 29704997 U
(43) Veröffentlichungstag der Anmeldung: 05.01.2000
(73) Patentinhaber: Dr. Kohl GmbH & Cie Dachbelag- und Bautenschutzmittel-Fabrik, D-46282 Dorsten (DE)
(72) Erfinder: HÖRNIG, Andreas, D-46284 Dorsten (DE); KOLANOWSKI, Franz-Josef, D-46282 Dorsten (DE); STOFFEL, Martin, D-46240 Bottrop (DE)
(74) Vertreter: Spalthoff, Adolf
(86) Internationale Anmeldenummer: EP9801591
(87) Internationale Veröffentlichungsnummer: WO9841704

(56) Entgegenhaltungen:
- EP-A- 0 116 301
- EP-A- 0 178 345
- DE-A- 2 439 573
- FR-A- 2 282 018

## Beschreibung

Die Erfindung betrifft eine Vorrichtung zur Abdichtung von mit einen Bitumenanstrich versehenen Betonsohlen nach dem Oberbegriff des Patentanspruchs 1.

Aus der DE-A-24 39 573 ist eine Vorrichtung zur Abdichtung bekannt, die insoweit mit der vorstehend angegebenen Vorrichtung zur Abdichtung übereinstimmt, als sie auf eine Betonsohle mit Bitumenanstrich aufgebracht ist und eine auf den Bitumenanstrich aufbringbare Bahn sowie eine auf dieser Bahn angeordnete Polymerbitumen-Schweißbahn mit obenliegendem Träger aufweist. Diese bekannte Vorrichtung zur Abdichtung dient im wesentlichen dazu, das Eindringen von Feuchtigkeit in Metallarmierungen aufweisende, aus Beton bestehende Bauwerksteile zu verhindern. Entsprechend soll dort hauptsächlich das Eindringen von Feuchtigkeit von oben her, d.h. von der Gußasphaltseite her, verhindert werden. Dabei ist auf das mit metallischen Armierungen versehene Betonteil der Bitumenanstrich aufgebracht. Oberhalb dieses Bitumenanstrichs befinden sich die Bahn, die als Lochglasvliesbahn ausgebildet ist, sowie die Polymerbitumen-Schweißbahn, die eine Klebemassenschicht und eine Kunststoff-Dichtungsbahn aufweist.
Die zwischen dem Bitumenanstrich und der Klebemassenschicht vorgesehene Lochglasvliesbahn soll hierbei dazu dienen, einen evtl. Wasserdampfdruck, der auf Restfeuchtigkeit oder Anmachwasser im Beton des Bauwerksteils zurückgeht, abzuleiten. Eine Dichtungsfunktion weist die bituminierte Lochglasvliesbahn nicht auf. Daher ist diese bituminierte Lochglasvliesbahn zwischen dem Bitumenanstrich und der Klebemassenschicht lose eingelegt. Zur Abdichtung, mittels der ein Eindringen von Feuchtigkeit in den Betonkörper in Richtung von oben nach unten verhindert werden soll, ist im Falle der bekannten Dichtungsvorrichtung oberhalb der über der Klebemassenschicht angeordneten thermoplastischen Kunststoff-Dichtungsbahn eine weitere Lochglasvliesbahn aufgelegt, so daß beispielsweise chemische Schadstoffe, wie Tausalze, nicht an die thermoplastische Kunststoff-Dichtungsbahn gelangen können.

Die Untergeschosse von Gebäuden, wie zum Beispiel Parkhäusern, liegen meistens unterhalb des Grundwasserspiegels. Bei aufsteigender Feuchtigkeit sind Schäden an dem auf die Betonsohlen aufgebrachten Gußasphalt sowie Einrichtungen im Gebäude wahrscheinlich, welche nur durch aufwendige Sanierungen zu beseitigen sind.

Es ist bekannt, auf die Bitumenanstriche der Betonsohlen vollflächig eine Bitumendichtungsbahn aufzubringen, welche mittels Gußasphalt überdeckt ist. Bei dieser bekannten Abdichtung hat es sich jedoch als nachteilig erwiesen, daß sich durch den Wasserdruck zwischen den Betonsohlen und den Bitumendichtungsbahnen Blasen ausbilden, welche zu einer Zerstörung der Bitumendichtungsbahnen führen können sowie zu einer Beschädigung der oberhalb dieser vorhandenen Gußasphaltschichten und Einrichtungen.

Von dem eingangs geschildesten Stand der Technik ausgehend liegt der Erfindung die Aufgabe zugrunde, eine Vorrichtung der gattungsgemäßen Art zu schaffen, die in einfacher Weise herzustellen ist und eine einwandfreie und dauerhafte Abdichtung der auf den Betonsohlen aufzubringenden Dichtungsbahnen und Gußasphalt gegen aufsteigende Feuchtigkeit gewährleistet.

Gemäß der Erfindung wird dies durch die Merkmale im kennzeichnenden Teil des Patentanspruchs 1 erreicht. Die sich in den Kanälen zwischen der Betonsohle und der Unterseite der stollenbahn ausbildende Feuchtigkeit wird in Verbindung mit dem Gefälle der Betonsohle zwangsläufig abgeleitet, so daß eine Blasenbildung mit Sicherheit ausgeschlossen ist, ganz abgesehen davon, daß für eine ständige Drainage Sorge getragen ist. Die Stollenbahn auf Polymerbitumen-Basis verfügt über eine hohe Standsicherheit sowohl beim Aufbringen des Gußasphalts als auch im Endausbau.

Das erfindungsgemäß ausgebildete Dichtungspaket ist vorteilhaft so gestaltet, daß auch bei Temperaturen bis 265 Grad C auf deren Oberseite durch den aufgebrachten Gußasphalt keine Schäden an diesem entstehen können und die Stollen der Stollenbahn dauerhaft erhalten bleiben.

Die Erfindung ist anhand eines Ausführungsbeispiels näher erläutert, und zwar zeigt die Zeichnung eine geschnittene Seitenansicht einer Betonsohle mit Dichtungspaket und Gußasphalt-Abdeckung.

Mit 1 ist die Betonsohle bezeichnet, auf deren Oberseite ein Bitumenanstrich 2 aufgebracht ist.

Auf dem Bitumenanstrich 2 ist eine Drainagebahn angeordnet, welche von einer sogenannten Stollenbahn 3 auf Polymerbitumen-Basis gebildet ist.

Die Kanäle 4 der Stollenbahn 3 sind einander kreuzend durch die Stollen 5 ausgebildet.

Auf der Stollenbahn 3 befindet sich die Polymerbitumen-Schweißbahn 6, welche einen hochliegenden Träger 7 aufweist. Die Polymerbitumen-Schweißbahn 6 ist vollflächig auf die Stollenbahn 3 aufgeschweißt und bildet zusammen mit dieser das eigentliche Dichtungspaket.

Den Abschluß des Dichtungssystems bildet die Gußasphaltschicht 8, welche in herkömmlicher Weise auf die Dichtungsbahnen 3, 6 aufgebracht wird.

Durch das durch die Kanäle 4 gebildete Drainagesystem findet eine ständige Entwässerung der Oberseite des Betonsockels 1 statt, so daß sich etwa niederschlagende Flüssigkeit zwangsweise mit dem Gefälle der Betonsohle 1 abgeführt wird, wodurch eine dauerhafte, einwandfreie Abdichtung des Dichtungspakets 3, 6 gewährleistet ist.

Das Dichtungspaket 3, 6 ist so gestaltet, daß dieses den Temperaturen beim Gußasphalteinbau sowie den bei seiner bestimmungsgemäßen Benutzung auftretenden Druck- und Schubbelastungen in vollem Umfange standhält.

## Patentansprüche

1. Vorrichtung zur Abdichtung von mit einem Bitumenanstrich (2) versehenen Betonsohlen, wobei diese aus einer auf den Bitumenanstrich (2) der Betonsohlen (1) aufbringbaren Bahn (3) auf Bitumen-Basis und einer auf dieser angeordneten Polymerbitumen-Schweißbahn (6) besteht, welche einen hochliegenden Träger (7) aufweist, **dadurch gekennzeichnet, daß** die Bahn (3) eine Stollenbahn (3) auf Polymerbitumen-Basis ist, und daß die Polymerbitumen-Schweißbahn (6) vollflächig auf die Oberseite der Stollenbahn (3) aufgeschweißt ist, so daß die Vorrichtung geeignet ist, die auf die Betonsohlen (1) aufgebrachte Stollenbahn (3), die Polymerbitumen-Schweißbahn (6) und Gußasphalt (8) gegen aufsteigende Feuchtigkeit abzudichten.

2. Vorrichtung nach Anspruch 1, bei der das aus der bahn (3) und der Polymerbitumen-Schweißbahn (6) bestehende Dichtungspaket den Temperaturen beim Gußasphalteinbau sowie den bei seiner bestimmungsgemäßen Benutzung auftretenden Druck- und Schubbelastungen standhält.

## Claims

1. Device for sealing concrete floors which are provided with a bitumen coating (2), in which the device is composed of a bitumen-based strip (3) which can be laid on the bitumen coating (2) of the concrete floor (1) and of a polymer-bitumen waterproof sheeting (6) which is placed on the strip (3) and which comprises an upper backing (7), **characterized in that** the strip (3) is a polymer-bitumen-based studded strip (3), and **in that** the polymer-bitumen waterproof sheeting (6) is welded, all over, to the upper side of the studded strip (3) so that the device is suitable for sealing the studded strip (3) laid on the concrete floor (1), the polymer-bitumen waterproof sheeting (6), and poured asphalt (8), against rising damp.

2. Device according to Claim 1 in which the sealing package composed of the strip (3) and of the polymer-bitumen waterproof sheeting (6) withstands the temperatures arising during the laying of poured asphalt as well as the pressure loading and the thrust loading arising during its use as specified.

## Revendications

1. Dispositif pour imperméabiliser des semelles en béton revêtues d'un enduit de bitume (2), ledit dispositif comprenant une bande (3) à base de bitume qui peut être appliquée sur l'enduit de bitume (2) de la semelle en béton (1) et une bande soudable de bitume polymère (6) appliquée sur la première, qui présente un support supérieur, **caractérisé en ce que** la bande (3) est une bande côtelée (3) à base de bitume polymère et en ce la bande soudable de bitume polymère (6) est soudée sur toute la surface sur la face supérieure de la bande côtelée (3) de telle sorte que le dispositif assure l'étanchéité de la bande côtelée (3), de la bande soudable de bitume polymère (6) et de l'asphalte coulé appliquée sur les semelles de béton (1) contre les remontées d'humidité.

2. Dispositif selon la revendication 1, **caractérisé en ce que** l'ensemble d'étanchéité formé de la bande (3) et de la bande soudable de bitume polymère (6) résiste aux températures présentes lors de l'application de l'asphalte ainsi qu'aux contraintes de compression et de cisaillement qui apparaissent lors de son utilisation.
